# EUROPÄISCHE PATENTSCHRIFT

(11) **EP 0 503 348 B1**
(45) Veröffentlichungstag und Bekanntmachung des Hinweises auf die Patenterteilung: **30.11.1994**
(21) Anmeldenummer: 92103094.6
(22) Anmeldetag: 24.02.1992
(51) Int. Cl.: E04F 15/14

(54) **Trennelement**
Dividing element
Elément intercalaire

(30) Priorität: 08.03.1991 DE 9102813 U
(43) Veröffentlichungstag der Anmeldung: 16.09.1992
(73) Patentinhaber: FLIESEN & FUSSBODENTECHNIK E. UNGER GmbH, 76139 Karlsruhe (DE)
(72) Erfinder: Unger, Engelbert, W-76139 Karlsruhe (DE)
(74) Vertreter: Schieschke, Klaus, Dipl.-Ing.

(56) Entgegenhaltungen:
- DE-A- 3 424 198
- DE-A- 3 806 676
- DE-U- 8 715 303
- DE-U- 8 810 631
- GB-A- 2 041 054

## Beschreibung

Die Erfindung bezieht sich auf ein Trennelement zur Abgrenzung zweier nebeneinanderliegender Estrich-Flächen voneinander, nach dem Oberbegriff des Anspruchs 1.

Als Stand der Technik ist bereits eine zweiteilige Bewegungsfugenleiste für Estriche bekannt (DE-A-34 24 198). Ein erster Teil ist hierbei als eine nach oben offene, im wesentlichen U-förmige Profilschiene ausgebildet, während ein zweiter Teil eine in die Profilschiene einsetzbare Einsatzzunge ist. Diese Einsatzzunge besteht aus einem von einer Haut eingehüllten Kunststoff-Schaumkern. Diese Einsatzzunge wird in den Zwischenraum des ersten Teils eingeschoben und dort verklemmt. Das erste Teil weist darüber hinaus eine versteifende Ausschäumung aus. Im unteren Bereich ist das erste Teil mit flachen, zwischen Öffnungen für Rohrleitungen stehenden Stegen versehen, welche eine Standfläche bilden. Das zweite Teil seinerseits wird von Querstäben durchsetzt.

Nachteilig ist bei dieser bekannten Konstruktion, daß das gesamte Trennelement auf die Rohdecke aufgestellt werden muß, und daß außerdem beim Einbau, d.h. bei Aufstellung dieser Bewegungsfugenleiste Estrich in die nach oben offene Profilschiene einfließen kann, woduch die Funktionssicherheit nicht mehr gewährleistet ist.

Als allgemeiner Stand der Technik ist es darüber hinaus bereits bekannt, beispielsweise beim Einsatz von Fließ-Estrich zwischen zwei Räumen einen Balken oder eine Bohle zu legen, um eine Trennung der beiden Estrichflächen herzustellen. Es ergibt sich hierbei das Problem, daß insbesondere an Türen beim Gießen von derartigem Fließ-Estrich nachgegossen werden muß, woraus ein unerwünschtes Blättern und Unebenheit der Lagen resultiert.

Entsprechend liegt der vorliegenden Erfindung die Aufgabe zugrunde, ein Trennelement der eingangs genannten Art zu schaffen, welches bei einfachem Aufbau vielseitig anwendbar ist und eine einwandfreie Trennung zweier, nebeneinanderliegender Estrichflächen voneinander gewährleistet.

Diese Aufgabe wird mit den Merkmalen im kennzeichnenden Teil des Anspruchs 1 gelöst. Durch diese spezielle Konstruktion der Fugenschiene ergibt sich vorteilhafterweise insbesondere beim Einsatz von Fließ-Estrich, daß die beiden Estrichflächen auf einfache Weise Voneinander getrennt werden.

Damit sind die vorgenannten unerwünschten Probleme, insbesondere das Blättern und der Höhenversatz, einwandfrei vermieden.

Die Folie kann in weiterer Ausgestaltung der Erfindung jeweils zwischen der Seitenwand das Dämmstreifens und der Versteifungsschiene angeordnet sein. Hierbei können die Versteifungsschiene und die Folie entweder über eine Klebeverbindung an der jeweiligen Seitenwand des Dämmstreifens oder über eine mechanische Verbindung befestigt sein. Die mechanische Verbindung kann beispielsweise als aus der Versteifungsschiene herausgearbeitete, in die Seitenwand des Dämmstreifens einlagerbare Zunge ausgebildet sein, wodurch sich auf einfache Weise eine sehr gute Verbindung zwischen der jeweiligen Versteifungsschiene und dem Dämmstreifen ergibt.

Nach einem weiteren Merkmal der Erfindung kann die Versteifungsschiene L-förmig ausgebildet sein und aus Metall oder Kunststoff bestehen. Hierbei kann mindestens einer der Schenkel der Versteifungsschienen Ausnehmungen aufweisen, wodurch sich eine Gewichtserleichterung ergibt. Die Scherarmierung kann als an sich bekannter Dübel ausgebildet sein, welcher den Dämmstreifen und die beiden Versteifungsschienen durchsetzt und in die jeweilige Estrichlage hineinragt. Hierbei sind vorteilhafterweise die Dübel in einem Bereich nahe des waagerechten Schenkels im Bereich des angrenzenden Schenkels angeordnet und an diesem befestigt. Vorzugsweise können die Dübel lösbar befestigt sein.

In weiterer Ausgestaltung der Erfindung kann der Dämmstreifen aus Moosgummi, Kunststoff, Polyurethan, Mineral- oder Steinwolle bestehen. Hierbei kann die aus Kunststoff bestehende Folie jeweils mit einer ein Dämmelement abdeckenden Folie verschweißbar sein, wodurch sich eine sehr gute Isolierung gegenüber dem Dämmelement zwischen diesem und der jeweiligen Estrichfläche ergibt.

Es liegt eine vorteilhafte Anpassung der erfindungsgemäßen Fugenschiene dadurch vor, daß diese durch Zuschneiden an den jeweiligen Abstand der beiden Bauelemente anpaßbar ist. Weiterhin kann der Dämmstreifen im unteren Bereich durch Zuschneiden an die Höhe zwischen Estrichflächen und einer Rohdecke angepaßt werden, so daß in jedem Fall eine funktionsgerechte Anpassung an die jeweils in der Praxis vorliegende Gegebenheit auf einfache Weise möglich ist.

Nach einem weiteren Merkmal der Erfindung kann eine Versteifungsschiene den Dämmstreifen beidseitig überragen und jeweils über einen Befestigungsbereich an den beiden im Abstand voneinander angeordneten Bauelementen befestigbar sein. Diese Befestigung kann beispielsweise über mechanische Mittel erfolgen, z.B. über Nägel oder Schrauben.

Die Erfindung wird nachfolgend anhand von in der Zeichnung dargestellten Ausführungsbeispielen näher beschrieben. In der Zeichnung zeigen:
- Fig. 1: einen Schnitt durch eine eingebaute Fugenschiene
- Fig. 2: eine perspektivische Ansicht einer Fugenschiene, teils gebrochen
- Fig. 3: eine andere Ausführungsmöglichkeit der Befestigung einer Versteifungsschiene an einem Dämmstreifen im Schnittpunkt.

In Fig. 1 ist eine erfindungsgemäße Fugenschiene 1 dargestellt, welche im wesentlichen aus einem zentrischen Dämmstreifen 2 besteht, an dessen beiden Seitenwänden 3 und 4 jeweils eine Versteifungsschiene 5, 6, eine diese überragende Folie 7, 8 und eine Scherarmierung 9 aufweist.

Diese Fugenschiene befindet sich auf einer Rohdecke 18, wobei beidseitig des unteren Bereichs des Dämmstreifens 2, welcher beispielsweise aus Kunststoff, Polyurethan, Mineral- oder Steinwolle besteht, Dämmlagen 19 und 20 vorhanden sind.

Jede Versteifungsschiene 6, 7 ist vorzugsweise L-förmig ausgebildet und weist jeweils einen waagerechten Schenkel 12 sowie einen senkrechten Schenkel 13 auf. Zwischen dem senkrechten Schenkel 13 der jeweiligen Versteifungsschiene 5 bzw. 6 und der entsprechenden Seitenwand 3 bzw. 4 des Dämmstreifens 2 ist die Folie 7, 8 eingeklemmt und damit sicher zwischen dem Dämmstreifen 2 und der jeweiligen Versteifungsschiene 5 bzw. 6 befestigt. Diese aus Kunststoff bestehende Folie 7, 8 ragt weit über den jeweiligen waagerechten Schenkel 12 der entsprechenden Versteifungsschiene 5, 6 heraus und liegt auf der Oberfläche des entsprechenden Dämmelements 19, 20 auf. Wie weiterhin aus Fig. 1 ersichtlich, kann hierbei der vordere Bereich der Folie 7, 8 mit einer weiteren Folie 16 bzw. 17 verbunden sein, beispielsweise durch Schweißung, so daß eine einwandfreie Isolation und ein guter Schutz des jeweiligen Dämmelements 19 bzw. 20 gegeben ist.

In dem oberhalb des jeweiligen Dämmelements 19 bzw. 20 verbleibenden Raum kann nun beispielsweise Fließ-Estrich 21, 22, eingebracht werden, wobei sichergestellt ist, daß die beiden Fließ-Estrichlagen 21, 22 mit Hilfe der erfindungsgemäßen Fugenschiene 1 einwandfrei voneinander getrennt sind. Zur besseren Halterung und Versteifung ragt hierbei die Scherarmierung, welche durch an sich bekannte Dübel gebildet ist, in die jeweilige Estrichlage hinein und bewirkt damit eine sehr gute Halterung der einzelnen Elemente. Diese Dübel durchsetzen den Dämmstreifen 2 und die beiden Versteifungsschienen 5 und 6 und liegen vorteilhafterweise in einem Bereich nahe der jeweiligen waagerechten Schenkel der Versteifungsschienen 5, 6. Diese Dübel durchdringen damit die angrenzenden Schenkel 13 und sind an diesen z.B. durch Klemmung befestigt.

Wie aus Fig. 1 ersichtlich, sind die senkrechten Schenkel 13 der beiden Versteifungsschienen 5 und 6 sowie die Folie 7, 8 im oberen Bereich der jeweiligen Seitenwand 3 und 4 des Dämmstreifens 2 über eine Klebeverbindung befestigt.

Statt dieser Klebeverbindung besteht nach Fig. 3 auch die Möglichkeit, daß eine mechanische Verbindung zwischen den vorgenannten Teilen hergestellt wird. Hierbei kann die mechanische Verbindung als aus der Versteifungsschiene 5, 6 bzw. dessen Schenkel 13 herausgearbeitete Zunge 11 ausgebildet sein, welche in die Seitenwand 3, 4 des Dämmstreifens 2 einlagerbar ist. Es ergibt sich damit auf einfache Weise eine sehr sichere Halterung der jeweiligen Versteifungsschiene 5, 6 an der Seitenwand 3, 4 des Dämmstreifens 2.

In Fig. 2 ist die erfindungsgemäße Fugenschiene 1 in perspektivischer Ansicht dargestellt. Wie ersichtlich, überragt hierbei eine Versteifungsschiene 6 den Dämmstreifen 2, vorzugsweise beidseitig, wodurch jeweils ein Befestigungsbereich 14 gebildet wird. In diesem Befestigungsbereich 14 befindet sich beispielsweise eine Bohrung 24, wobei über diese Bohrung 24 die erfindungsgemäße Fugenschiene 1 an den entsprechenden, im Abstand voneinander angeordneten Bauelementen 15 im jeweiligen Punkt 25 befestigbar ist. Diese Befestigung kann beispielsweise über eine oder mehrere Nägel erfolgen, wobei diese den Befestigungsbereich 14 der erfindungsgemäßen Fugenschiene 1 durchdringen und an dem jeweiligen Bauelement 15 befestigt sind.

Durch die konstruktive Gestaltung der erfindungsgemäßen Fugenschiene 1 wird diese auf einfache Weise an die im Abstand voneinander liegenden Bauelemente angenagelt, so daß schnell und funktionssicher eine Trennung von zwei Fließ-Estrichlagen 21, 22 gewährleistet ist. Um eine gute Anpassung der erfindungsgemäßen Fugenschiene an die unterschiedlichen Abstände der Bauelemente zu schaffen, kann die Fugenschiene 1 durch Zuschneiden an den jeweiligen Abstand der beiden Bauelemente angepaßt werden. Weiterhin kann der Dämmstreifen 2 im unteren Bereich 23 durch Zuschneiden an die Höhe zwischen den Estrichlagen 21, 22 und der Rohdecke angepaßt werden. Somit ist bei großer Montagevereinfachung eine einwandfreie Trennung der beiden Estrichlagen 21, 22 voneinander gegeben, wobei zusätzlich die jeweiligen Dämmelemente 19, 20 einwandfrei von den jeweiligen Estrichlagen 21, 22 getrennt sind.

In nicht näher dargestellter Ausführungsmöglichkeit kann beispielsweise auch die Versteifungsschiene eine andere Profilform aufweisen, wobei jedoch in jedem Fall gewährleistet sein muß, daß die beiden im oberen Bereich des Dämmstreifens 2 angeordneten Versteifungsschienen 5, 6 der erfindungsgemäßen Fugenschiene 1 die erforderliche Stabilität verleihen.

## Patentansprüche

1. Trennelement zur Abgrenzung zweier nebeneinanderliegender Estrichflächen voneinander, welches als an zwei im Abstand voneinander angeordneten Bauelementen (15) befestigbarer Fugenschiene (1) ausgebildet ist, mit einem zentrischen Dämmstreifen (2) und mit als an sich bekannte Dübel ausgebildeten Scherarmierungen (9)
dadurch gekennzeichnet,
daß an den beiden Seitenwänden (3,4) des Dämmstreifens (2) eine Versteifungsschiene (5,6), eine diese überragende, über den waagerechten Schenkel (12) der jeweiligen Versteifungsschiene (5,6) hinausragende Folie (7,8) und die Scherarmierung (9) befestigt sind und
daß die Scherarmierungen (9) den Dämmstreifen (2) und die beiden Versteifungsschienen (5,6) zum Hineinragen in die jeweilige Estrichlage (21,22) durchsetzen.

2. Trennelement nach Anspruch 1,
dadurch gekennzeichnet,
daß die Folie (7, 8) jeweils zwischen der Seitenwand (3, 4) des Dämmstreifens (2) und der Versteifungsschiene (5, 6) angeordnet ist.

3. Trennelement nach Anspruch 1 und 2,
dadurch gekennzeichnet,
daß die Versteifungsschiene (5, 6) und die Folie (7, 8) über eine Klebeverbindung an der jeweiligen Seitenwand (3, 4) des Dämmstreifens (2) befestigt ist.

4. Trennelement nach Anspruch 1 und 2,
dadurch gekennzeichnet,
daß die Versteifungsschiene (5, 6) und die Folie (7, 8) über eine mechanische Verbindung (10) an der jeweiligen Seitenwand (3, 4) des Dämmstreifens (2) befestigt sind.

5. Trennelement nach Anspruch 4,
dadurch gekennzeichnet,
daß die mechanische Verbindung (10) als aus der Versteifungsschiene (5, 6) herausgearbeitete, in die Seitenwand (3, 4) des Dämmstreifens (2) einlagerbare Zunge (11) ausgebildet ist.

6. Trennelement nach einem der vorhergehenden Ansprüche,
dadurch gekennzeichnet,
daß die Versteifungschiene (5, 6) L-förmig ausgebildet ist und aus Metall oder Kunststoff besteht.

7. Trennelement nach einem der vorhergehenden Ansprüche,
dadurch gekennzeichnet,
daß eine Versteifungsschiene (5, 6) den Dämmstreifen (2) beidseitig überragt und jeweils über einen Befestigungsbereich (14) an den beiden im Abstand voneinander angeordneten Bauelementen (15) befestigbar ist.

8. Trennelement nach einem der vorhergehenden Ansprüche,
dadurch gekennzeichnet, daß der Dämmstreifen (2) aus Kunststoff, Polyurethan, Mineral- oder Steinwolle besteht.

9. Trennelement nach einem der vorhergehenden Ansprüche,
dadurch gekennzeichnet,
daß die aus Kunststoff bestehende Folie (7, 8) jeweils mit einer ein Dämmelement (19, 20) abdeckenden Folie (16, 17) verschweißbar ist.

10. Trennelement nach einem der vorhergehenden Ansprüche,
dadurch gekennzeichnet,
daß der Dämmstreifen (2) im unteren Bereich (23) durch Zuschneiden an die Höhe zwischen Estrichlagen (21, 22) und einer Rohdecke (18) anpaßbar ist.

11. Trennelement nach Anspruch 6,
dadurch gekennzeichnet,
daß mindestens einer der Schenkel (12, 13) der Versteifungsschiene (5, 6) Ausnehmungen (26) aufweist.

12. Trennelement nach Anspruch 1 und 6,
dadurch gekennzeichnet,
daß die Dübel in einem Bereich nahe des waagerechten Schenkels (12) den angrenzenden Schenkel (13) der jeweiligen Versteifungsschiene (5, 6) lösbar durchsetzen und an dieser befestigbar sind.

## Claims

1. Separating element for delimiting two screed surfaces, located one beside the other, from one another, which separating element is configured as a joint rail (1) which can be fastened on two spaced-apart structural elements (15) and has a centrically arranged insulating strip (2) and shearing reinforcements (9) configured as dowels known per se, characterized in that a stiffening rail (5, 6), a sheet (7, 8), projecting beyond said stiffening rail and jutting out beyond the horizontal leg (12) of the respective stiffening rail (5, 6), and the shearing reinforcement (9) are fastened on the two side walls (3, 4) of the insulating strip (2), and in that the shearing reinforcements (9) pass through the insulating strip (2) and the two stiffening rails (5, 6) in order to project into the respective screed layer (21, 22).

2. Separating element according to Claim 1, characterized in that the sheet (7, 8) is arranged in each case between the side wall (3, 4) of the insulating strip (2) and the stiffening rail (5, 6).

3. Separating element according to Claims 1 and 2, characterized in that the stiffening rail (5, 6) and the sheet (7, 8) are fastened on the respective side wall (3, 4) of the insulating strip (2) via an adhesive connection.

4. Separating element according to Claims 1 and 2, characterized in that the stiffening rail (5, 6) and the sheet (7, 8) are fastened on the respective side wall (3, 4) of the insulating strip (2) via a mechanical connection (10).

5. Separating element according to Claim 4, characterized in that the mechanical connection (10) is configured as a tongue (11) which is worked out of the stiffening rail (5, 6) and can be inserted into the side wall (3, 4) of the insulating strip (2).

6. Separating element according to one of the preceding claims, characterized in that the stiffening rail (5, 6) is configured in the form of an L and consists of metal or plastic.

7. Separating element according to one of the preceding claims, characterized in that a stiffening rail (5, 6) projects beyond the insulating strip (2) on both sides and can be fastened, via a fastening region (14) in each case, on the two spaced-apart structural elements (15).

8. Separating element according to one of the preceding claims, characterized in that the insulating strip (2) consists of plastic, polyurethane, mineral wool or rock wool.

9. Separating element according to one of the preceding claims, characterized in that the plastic sheet (7, 8) can be welded in each case to a sheet (16, 17) covering an insulating element (19, 20).

10. Separating element according to one of the preceding claims, characterized in that the insulating strip (2) can be adapted in the lower region (23), by cutting to length, to the height between screed layers (21, 22) and an uncovered floor (18).

11. Separating element according to Claim 6, characterized in that at least one of the legs (12, 13) of the stiffening rail (5, 6) exhibits cutouts (26).

12. Separating element according to Claims 1 and 6, characterized in that, in a region in the vicinity of the horizontal leg (12), the dowels pass releasably through the adjoining leg (13) of the respective reinforcement (5, 6) and can be fastened thereon.

## Revendications

1. Elément de séparation pour la délimitation de deux aires en ciment contiguës l'une de l'autre, constitué sous la forme d'un rail de joint (1) pouvant être fixé à deux éléments de construction (15) séparés par un intervalle l'un de l'autre, comportant une bande isolante centrale (2) et des armatures de cisaillement (9) conformées sous la forme de chevilles connues en soi,
caractérisé en ce qu'un rail de renforcement (5, 6), une feuille (7, 8) faisant saillie au-dessus des branches horizontales (12) de chaque rail de renforcement (5, 6) ainsi que les armatures de cisaillement (9) sont fixés aux deux parois latérales (3, 4) de la bande isolante (2), et en ce que les armatures de cisaillement (9) traversent la bande isolante (2) et les deux rails de renforcement (5, 6) en pénétrant dans les couches de ciment correspondantes (21, 22).

2. Elément de séparation selon la revendication 1, caractérisé en ce que la feuille (7, 8) est disposée entre la paroi latérale (3, 4) de la bande isolante (2) et le rail de renforcement (5, 6).

3. Elément de séparation selon les revendications 1 et 2, caractérisé en ce que le rail de renforcement (5, 6) et la feuille (7, 8) sont fixés à la paroi latérale respective (3, 4) de la bande isolante (2) par assemblage collé.

4. Elément de séparation selon les revendications 1 et 2, caractérisé en ce que le rail de renforcement (5, 6) et la feuille (7, 8) sont fixés par une liaison mécanique (10) à chaque paroi latérale (3, 4) de la bande isolante (2).

5. Elément de séparation selon la revendication 4, caractérisé en ce que la liaison mécanique (10) est constituée par une languette (11) ébauchée à partir du rail de renforcement (5, 6) et pouvant être insérée dans les parois latérales (3, 4) de la bande isolante (2).

6. Elément de séparation selon l'une des revendications précédentes, caractérisé en ce que le rail de renforcement (5, 6) est conformé en L et constitué en métal ou en matière synthétique.

7. Elément de séparation selon l'une des revendications précédentes, caractérisé par le fait qu'un rail de renforcement (5, 6) dépasse en hauteur de chaque côté de la bande isolante (2) et peut être fixé par une zone de fixation (14) aux deux éléments de construction (15) disposés avec un écartement entre eux.

8. Elément de séparation selon l'une des revendications précédentes, caractérisé en ce que la bande isolante (2) est constituée en une matière synthètique, en polyuréthane ou en laine minérale.

9. Elément de séparation selon l'une quelconque des revendications précédentes caractérisé en ce que la feuille (7, 8), constituée en matière synthétique, est soudable à une feuille (16, 17) respective recouvrant un élément isolant (19, 20).

10. Elément de séparation selon l'une quelconque des revendications précédentes, caractérisé en ce que la bande isolante (2) est adaptée par découpe dans la zone inférieure (23) à la hauteur entre les couches de ciment (21, 22) et à un plafond brut (18).

11. Elément de séparation selon la revendication 6, caractérisé en ce qu'au moins l'une des ailes (12, 13) du rail de renforcement (5, 6) comporte des évidements (26).

12. Elément de séparation selon les revendications 1 et 6, caractérisé en ce que les chevilles traversent de manière amovible la branche (13) adjacente du rail de renforcement (5, 6) dans une zone proche de la branche horizontale (12), et sont fixées à ladite branche adjacente (13).
